# EUROPÄISCHE PATENTSCHRIFT

(11) **EP 4 034 317 B1**
(45) Veröffentlichungstag und Bekanntmachung des Hinweises auf die Patenterteilung: **11.01.2023**
(21) Anmeldenummer: 21798594.4
(22) Anmeldetag: 18.10.2021
(51) Int. Cl.: B21C 35/02, B08B 9/08, B21C 35/03, B21C 43/00, B21D 3/00

(54) **VERFAHREN UND VORRICHTUNG ZUR ENTFERNUNG DER SCHMIERGLASSCHICHT VON STRANGGEPRESSTEN METALLROHREN**
METHOD AND DEVICE FOR REMOVING THE LUBRICATING GLASS LAYER FROM EXTRUDED METAL TUBES
PROCÉDÉ ET DISPOSITIF D'ENLÈVEMENT DE LA COUCHE DE VERRE DE LUBRIFICATION DE TUBES MÉTALLIQUES EXTRUDÉS

(30) Priorität: 10.12.2020 DE 102020133024
(43) Veröffentlichungstag der Anmeldung: 03.08.2022
(73) Patentinhaber: Reika GmbH & Co. KG, 58093 Hagen (DE)
(72) Erfinder: BRAUN, Hans-Jörg, 58099 Hagen (DE)
(74) Vertreter: Patentanwälte Dörner & Kötter PartG mbB
(86) Internationale Anmeldenummer: PCT/EP2021/078836
(87) Internationale Veröffentlichungsnummer: WO 2022/122231

(56) Entgegenhaltungen:
- FR-A- 1 484 997
- GB-A- 1 232 235
- JP-A- H04 123 816
- SU-A1- 383 478

## Beschreibung

Die Erfindung betrifft ein Verfahren zur Entfernung der Schmierglasschicht eines stranggepressten Metallrohres, insbesondere eines Edelstahlrohres wobei die außen auf dem Rohr befindliche Schmierglasschicht über ringförmig um das Metallrohr angeordneter Düsen mittels Hochdruckwasserstrahlen abgetragen wird. Die Erfindung betrifft weiterhin eine Vorrichtung zur Entfernung der Schmierglasschicht eines stranggepressten Metallrohres.

Beim Warmstrangpressen von Metallen wird zwischen dem Strangpresswerkzeug und dem umzuformenden Metallblock Glas eingebracht, das bei der Arbeitstemperatur schmilzt. Der sich ausbildende dünne Glasfilm dient als Schmiermittel und Trennschicht zwischen Werkzeug und Metallblock. Beim Strangpressen von Rohren bildet sich auf diese Weise sowohl eine Glasschicht auf der Außenmantelfläche des Rohres, als auch auf dieser Innenmantelfläche aus. Da sich diese harte Glasschicht negativ auf die Standzeiten der nachfolgend zum Einsatz kommenden Bearbeitungswerkzeuge auswirkt, ist es erforderlich, diese vor der Weiterverarbeitung zu entfernen. Hierzu wird das extrudierte Rohr einer Beizanlage zugeführt, wo die Glasschichten mittels hoch aggressiver Beizen wie beispielsweise Flusssäure entfernt werden. Dieses Verfahren gestaltet sich zum Einen sehr aufwendig, zum Anderen kommen äußerst gesundheits- und umweltschädliche Materialien zum Einsatz, die wiederum aufwendige Absauganlagen sowie nachfolgende Entsorgungsvorgänge erfordern. Vorrichtungen zur Behandlung von Metallrohren sind u.a. in der FR 1 484 997 A, welche die Basis für den Oberbegriff der Ansprüche 1 und 3 bildet, der GB 1 232 235 A, der JP H04 123816 A sowie der SU 383 478 A1 offenbart.

Hier will die Erfindung Abhilfe schaffen. Der Erfindung liegt die Aufgabe zugrunde, ein Verfahren und eine Vorrichtung zur Entfernung der Schmierglasschicht eines stranggepressten Metallrohres, insbesondere eines Edelstahlrohres bereitzustellen, das aufwandminimiert durchführbar ist und bei dem der Einsatz von gesundheits- und umweltschädlichen Stoffen vermieden ist. Gemäß der Erfindung wird diese Aufgabe durch ein Verfahren mit den Merkmalen des Patentanspruchs 1 gelöst.

Mit der Erfindung ist ein Verfahren zur Entfernung der Schmierglasschicht eines stranggepressten Metallrohres, insbesondere eines Edelstahlrohres bereitgestellt, das aufwandminimiert durchführbar ist und bei dem der Einsatz von gesundheits- und umweltschädlichen Stoffen vermieden ist. Dadurch, dass die außen auf dem Rohr befindliche Glasschicht mittels Hochdruckwasserstrahlen abgetragen wird, sind Gefahren für Gesundheit und Umwelt vermieden. Weiterhin ist auch keine aufwendige Reinigung des Prozesswassers erforderlich.

Das Metallrohr wird mittels einer Richtvorrichtung gerichtet, wodurch die in dem Rohr befindliche Glasschicht aufgebrochen und abgelöst wird, wonach die in dem Rohr befindlichen Glaspartikel mittels einer Vakuumanlage gelöst und abgesaugt werden. Hierdurch ist eine aufwandminimierte Entfernung auch der auf der Innenmantelflächen des Rohres befindlichen Glasschicht erzielt, ohne dass gesundheits- oder umweltschädliche Stoffe zum Einsatz kommen. Bevorzugt kommt eine 10-Rollen-Richtmaschine mit auf den Richtvorgang abgestimmter Walzengeometrie zum Einsatz.

Vorteilhaft erfolgt die Abtragung der außen auf dem Rohr befindlichen Glasschicht mittels Hochdruckwasserstrahlen nach vorheriger mechanischer Bearbeitung, vorzugsweise durch Richten mittels der Richtvorrichtung. Hierdurch wird die äußere Schicht zunächst mechanisch aufgebrochen, wonach sie mittels Hochdruckwasserstrahlen abgetragen wird. Zugleich wird die in dem Rohr befindliche Glasschicht aufgebrochen, die sodann abgesaugt werden kann.

In Ausgestaltung der Erfindung werden die Metallflächen des Metallrohres nach dem Abtragen einer Glasschicht einer automatischen optischen Prüfung unterzogen, wobei bei Nichterfüllung eines vorgegebenen Oberflächenparameters eine Wiederholung der Hochdruckwasserstrahlbehandlung und/oder des Absaugvorgangs durchgeführt wird. Hierdurch ist eine hohe Reinigungsgüte der Rohroberflächen gewährleistet.

Die gestellte Aufgabe wird weiterhin durch eine Vorrichtung mit den Merkmalen des Patentanspruchs 3 gelöst.

In Ausgestaltung der Erfindung weist die Wasserhochdruckstrahlkabine wenigstens einen teilringförmigen, insbesondere teilkreisringförmigen Düsenträger auf, an dem die Düsen angeordnet sind. Bevorzugt ist der Düsenträger axial entlang eines aufgenommenes Metallrohres bewegbar. Alternativ können auch Mittel zur Förderung eines aufgenommenen Metallrohres durch den Düsenträger angeordnet sein, die beispielsweise angetriebene Förderrollen umfassen können. Hierdurch ist eine steuerbare Abtragung der Schmierglasschicht ermöglicht.

Die Vorrichtung umfasst eine Richtmaschine, an die sich eine Vakuumanlage anschließt. Hierdurch ist ein mechanisches Aufbrechen der Schmierglasschichten an der gesamten Innenmantelfläche des Metallrohres mit nachfolgender Absaugung und Herauslösung der Glaspartikel aus dem Metallrohr ermöglicht. Die Richtmaschine ist vorzugsweise mit einer Anzahl einzeln angetriebener Richtrollen versehen. Dabei weisen die Richtrollen vorteilhaft eine spezielle, auf den Richtvorgang abgestimmte Geometrie auf. Die Richtmaschine ist besonders bevorzugt derart ausgelegt, dass sie mit den angetriebenen Rollen in der Lage ist, mit überlagerten Druck- und Biegespannungen das gesamte Rohrvolumen zu plastifizieren. Die Vakuumanlage ist bevorzugt durch ein Hochleistungssaugaggregat gebildet, das vorzugsweise eine Antriebleistung von mehr als 80 kW aufweist.

Vorteilhaft ist die Richtmaschine der Wasserhochdruckstrahlkabine vorgeschaltet angeordnet. Hierdurch kann mittels Richten des Metallrohres sowohl die äußere, als auch die innere Schmierglasschicht mechanisch aufgebrochen werden, bevor die äußere Schmierglasschicht mittels Hochdruckwasserstrahlen abgetragen wird und die innere Schmierglasschicht durch die Vakuumanlage abgesaugt wird.

In Ausgestaltung der Erfindung weist die Vakuumanlage eine wechselbare Blende auf, die auf den Außendurchmesser des zu behandelnden Metallrohres abgestimmt ist. Hierdurch ist eine dichtende Verbindung des Metallrohres mit der Vakuumanlage erzielt.

In weiterer Ausgestaltung der Erfindung ist die Vakuumanlage mit einem Zyklonabscheider und/oder wenigstens einem Filterelement zur Entfernung abgesaugter Glaspartikel aus der Abluft verbunden. Hierdurch ist einer Verschmutzung der Umwelt durch abgesaugte Glaspartikel entgegengewirkt.

In Weiterbildung der Erfindung ist die Richtmaschine über ein Fördermittel mit der Wasserhochdruckstrahlkabine verbunden. Hierdurch ist ein automatischer Transfer des stranggepressten Metallrohres zu der Wasserhochdruckstrahlkabine zur weiteren Bearbeitung ermöglicht. Bevorzugt ist auch die Vakuumanlage über ein Fördermittel mit der Richtmaschine verbunden.

Andere Weiterbildungen und Ausgestaltungen der Erfindung sind in den übrigen Unteransprüchen angegeben. Ein Ausführungsbeispiel ist in den Zeichnungen dargestellt und wird nachfolgend im Einzelnen beschrieben. Es zeigen:
- Figur 1: die schematische Darstellung einer Vorrichtung zur Entfernung der Schmierglasschicht eines stranggepressten Edelstahlrohres;
- Figur 2: die schematische Darstellung der Wasserhochdruckstrahlkabine der Vorrichtung aus Figur 1 in der Draufsicht;
- Figur 3: die schematische Darstellung der Wasserhochdruckstrahlkabine der Vorrichtung aus Figur 1 im Querschnitt und
- Figur 4: die schematische Darstellung der Vakuumanlage der Vorrichtung aus Figur 1 mit angelegtem Rohr.

Die als Ausführungsbeispiel gewählte Vorrichtung zur Entfernung der Schmierglasschicht eines stranggepressten Metallrohres 7, vorliegend eines Edelstahlrohres, umfasst ein mit einem Rollengang 11 ausgestattetes Vorlagemagazin 1, das mit einer Wasserhochdruckstrahlkabine 2 verbunden ist. Im Ausführungsbeispiel ist die Wasserhochdruckstrahlkabine 2 für einen Wasserdruck von 400 bis 2000 bar ausgelegt. Die Aufnahme der von der Oberfläche des Metallrohres 7 abgetragenen Glaspartikel erfolgt durch ein - nicht dargestelltes - integriertes, geschlossenes Wasseraufbereitungssystem, das mehrere Pumpen und Filter umfasst.

An die Wasserhochdruckstrahlkabine 2 schließt sich ein weiterer Rollengang 3 an, der in einer Richtmaschine 4 mündet. Die Richtmaschine 4 ist im Ausführungsbeispiel als 10-Rollen-Richtmaschine ausgeführt. An die Richtmaschine 4 schließt sich ein Rollengang 5 an, der mit einer Ablagemulde 51 versehen ist. An den Rollengang 5 schließt sich eine Vakuumanlage 6 zur Absaugung von in dem Rohr befindlichen Glaspartikeln an.

Ein in einer Rohrstrangpresse mit Glasschmierung geformtes Metallrohr 7, vorliegend ein Edelstahlrohr, wird nach Abkühlung auf einem - nicht dargestellten - vorgelagerten Kühlbett auf das Vorlagemagazin 1 aufgebracht, über dessen Rollengang 11 es in die Wasserhochdruckstrahlkabine 2 gefördert wird. In der Wasserhochdruckstrahlkabine 2 wird die außen auf dem Metallrohr 7 befindliche Glasschicht mittels Hochdruckwasserstrahlen abgetragen. Hierzu weist die Wasserhochdruckstrahlkabine 2 einen teilkreisringförmigen Düsenträger 21 auf, an dem umlaufend Düsen 22 ringförmig angeordnet sind, die bevorzugt über - nicht dargestellte - Stellmotoren radial einstellbar sind. Der Düsenträger 21 ist über einen - nicht dargestellten - Linearmotor entlang des von der Wasserhochdruckstrahlkabine 2 aufgenommenen Metallrohres 7 verfahrbar. Alternativ kann der Düsenträger auch ortsfest angeordnet sein, wobei Fördermittel wie beispielsweise angetriebene Förderrollen angeordnet sind, über die das Metallrohr 7 durch den Düsenträger 21 verfahrbar ist. Innerhalb der Wasserhochdruckstrahlkabine 2 sind Rohrvorschubgeschwindigkeit und Wasserdruck in Abhängigkeit des Rohraußendurchmessers sowie der Dicke der Schmierglasschicht einstellbar.

Anschließend wird das Metallrohr 7 über den Rollengang 3 zu der Richtmaschine 4 gefördert, in der das Metallrohr 7 mit hoher Geradheit gerichtet wird. Durch die mechanischen Biegevorgänge des Metallrohres 7 und der auf den Richtvorgang abgestimmten Walzengeometrie wird das gesamte Rohrvolumen plastifiziert. Hierbei rotiert das Metallrohr 7 in der Richtmaschine 4 vorzugsweise mit einer Oberflächenüberdeckung von etwa 30% der Rohroberfläche. Dabei wird die harte, spröde, auf der Innenwandung des Metallrohres 7 befindliche Schmierglasschicht aufgebrochen und abgelöst.

Nachfolgend gelangt das Metallrohr 7 über den Rollengang 5 in die Ablagemulde 51 und wird einer Vakuumanlage 6 zugeführt. Die Vakuumanlage 6 weist eine wechselbare Blende 61 auf, die auf den Außendurchmesser des zu behandelnden Metallrohres 7 abgestimmt ist. Das Metallrohr 7 wird bündig mit der Blende 61 positioniert, wonach Luft mit sehr hoher Strömungsgeschwindigkeit durch das Metallrohr 7 gesaugt wird. Hierbei werden die aufgebrochenen und abgelösten Glaspartikel aus dem Metallrohr 7 abgetragen. Im Ausführungsbeispiel weist die Vakuumanlage eine Antriebsleistung vom 90 kW auf. Die abgesaugten Glaspartikel werden über einen Zyklonabscheider 62 mit nachfolgender Filteranlage der Abluft entzogen.

Über - nicht dargestellte - vorzugsweise optische Sensoren können die Außen- und Innenmantelflächen des Metallrohres 7 sodann auf etwaige noch vorhandene Glaspartikel hin geprüft werden. Wurde die erforderliche Abtragungsrate nicht erfüllt, sodass eine unzureichende Entfernung der Glasschichten erfolgt ist, kann das Metallrohr 7 einer erneuten Behandlung unterzogen werden.

Die erfindungsgemäße Vorrichtung zeichnet sich durch einen einfachen und robusten Aufbau aus, bei dem keinerlei aggressive und umweltschädliche Hilfstoffe zum Einsatz kommen. Der Betrieb einer solchen Vorrichtung erfordert daher weder eine aufwendige Absauganlage, noch nachgeschaltete Sonderabfallentsorgungsprozesse.

## Patentansprüche

1. Verfahren zur Entfernung der Schmierglasschicht eines stranggepressten Metallrohres (7), wobei die außen auf dem Metallrohr (7) befindliche Schmierglasschicht über ringförmig um das Metallrohr (7) angeordnete Düsen (21) mittels Hochdruckwasserstrahlen abgetragen wird, **dadurch gekennzeichnet, dass** das Metallrohr (7) mittels einer Richtvorrichtung (4) gerichtet wird, wodurch die in dem Metallrohr (7) befindliche Schmierglasschicht aufgebrochen und abgelöst wird, wonach die in dem Rohr (7) befindlichen Glaspartikel mittels einer Vakuumanlage (6) gelöst und abgesaugt werden.

2. Verfahren nach Anspruch 1, **dadurch gekennzeichnet, dass** die Mantelflächen des Metallrohres (7) nach dem Abtragen einer Schmierglasschicht einer automatischen optischen Prüfung unterzogen werden, wobei bei Nichterfüllung eines vorgegebenen Öberflächenparameters eine Wiederholung der Hochwasserstrahlbehandlung und/oder des Absaugvorgangs durchgeführt wird.

3. Vorrichtung zur Entfernung der Schmierglasschicht eines stranggepressten Metallrohres (7), mit einem Verfahren nach einem der vorgenannten Ansprüche, umfassend eine Wasserhochdruckstrahlkabine (2) mit ringförmig angeordneten Düsen (22) zur Abtragung der außen auf einem stranggepressten Metallrohr (7) befindlichen Schmierglasschicht mittels Hochdruckwasserstrahlen, **dadurch gekennzeichnet, dass** die Vorrichtung eine Richtmaschine (4) umfasst, welche dazu konfiguriert ist, das Metallrohr zu richten, sodass die in dem Metallrohr befindliche Schmierglasschicht aufgebrochen und abgelöst wird, wobei sich an die Richtmaschine eine Vakuumanlage (6) anschließt, die dazu konfiguriert ist, die in dem Rohr (7) befindlichen Glaspartikel zu lösen und abzusaugen.

4. Vorrichtung nach Anspruch 3, **dadurch gekennzeichnet, dass** die Wasserhochdruckstrahlkabine (2) wenigstens einen teilringförmigen Düsenträger (21) aufweist, an dem die Düsen (22) angeordnet sind.

5. Vorrichtung nach Anspruch 4, **dadurch gekennzeichnet, dass** der Düsenträger (21) axial über ein aufgenommenes Metallrohr (7) bewegbar ist.

6. Vorrichtung nach Anspruch 4, **dadurch gekennzeichnet, dass** Mittel zur Förderung eines Metallrohres (7) durch den Düsenträger (21) angeordnet sind.

7. Vorrichtung nach einem der Ansprüche 3 bis 6, **dadurch gekennzeichnet, dass** die Richtmaschine (4) über ein Fördermittel mit der Wasserhochdruckstrahlkabine (2) verbunden ist.

8. Vorrichtung nach einem der Ansprüche 3 bis 7, **dadurch gekennzeichnet, dass** die Vakuumanlage (6) über ein Fördermittel mit der Richtmaschine (4) verbunden ist.

9. Vorrichtung nach einem der Ansprüche 3 bis 8, **dadurch gekennzeichnet, dass** die Vakuumanlage (6) eine wechselbare, auf ein zu behandelndes Metallrohr (7) abgestimmte Blende (61) aufweist.

10. Vorrichtung nach einem der Ansprüche 3 bis 9, **dadurch gekennzeichnet, dass** die Vakuumanlage (6) mit einem Zyklonabscheider (62) und/oder wenigstens einem Filterelement zur Entfernung abgesaugter Glaspartikel aus der Abluft verbunden ist.

## Claims

1. Method for removing the lubricating glass layer from an extruded metal tube (7), wherein the lubricating glass layer located on the outside of the metal tube (7) is removed via nozzles (21) annularly arranged around the metal tube (7) by means of high-pressure water jets, **characterised in that** the metal tube (7) is straightened by means of a straightener (4), whereby the lubricating glass layer located in the metal tube (7) is broken up and detached, whereupon the glass particles located in the tube (7) are loosened and removed by suction by means of a vacuum system (6).

2. Method according to claim 1, **characterised in that** the outer surfaces of the metal tube (7) are subjected to an automatic optical inspection after the lubricating glass layer has been removed, wherein the high-pressure water jet treatment and/or the suction process is repeated if a predetermined surface parameter is not met.

3. Device for removing the lubricating glass layer from an extruded metal tube (7), with a method according to one of the previous claims, comprising a high-pressure water jetting cabinet (2) with annularly arranged nozzles (22) for removing the lubricating glass layer located on the outside of an extruded metal tube (7) by means of high-pressure water jets, **characterised in that** the device comprises a straightener (4), which is configured to straighten the metal tube so that the lubricating glass layer located in the metal tube is broken up and detached, wherein the straightener is followed by a vacuum unit (6), which is configured to loosen and suction off the glass particles located in the tube (7).

4. Device according to claim 3, **characterised in that** the high-pressure water jetting cabinet (2) has at least one partially annular nozzle carrier (21), on which the nozzles (22) are arranged.

5. Device according to claim 4, **characterised in that** the nozzle carrier (21) is axially movable over a received metal tube (7).

6. Device according to claim 4, **characterised in that** means for conveying a metal tube (7) through the nozzle carrier (21) are arranged.

7. Device according to one of claims 3 to 6, **characterised in that** the straightener (4) is connected to the high-pressure water jetting cabinet (2) via a conveyor.

8. Device according to one of claims 3 to 7, **characterised in that** the vacuum unit (6) is connected to the straightener (4) via a conveyor.

9. Device according to one of claims 3 to 8, **characterised in that** the vacuum unit (6) has an exchangeable orifice plate (61) adapted to a metal tube (7) to be treated.

10. Device according to one of claims 3 to 9, **characterised in that** the vacuum unit (6) is connected to a cyclone separator (62) and/or at least one filter element for removing suctioned-off glass particles from the exhaust air.

## Revendications

1. Procédé d'enlèvement de la couche de verre lubrifiante présente sur un tube métallique extrudé (7), sachant que la couche de verre lubrifiante présente sur la surface extérieure du tube métallique (7) est enlevée au moyen de buses (21), disposées en anneau autour du tube métallique (7) et qui émettent des jets d'eau haute pression, **caractérisé en ce que** le tube métallique (7) est dressé au moyen d'un dispositif de dressage (4), faisant que la couche de verre lubrifiante présente dans le tube métallique (7) est brisée et décollée, ce après quoi les particules de verre présentes dans le tube (7) sont détachées et aspirées par un système générateur de vide (6).

2. Procédé selon la revendication 1, **caractérisé en ce que** les surfaces enveloppantes du tube métallique (7) sont soumises à un contrôle optique automatique après l'enlèvement d'une couche de verre lubrifiante, sachant que si un paramètre superficiel spécifié n'est pas satisfait, une répétition du traitement au jet d'eau haute pression et/ou de l'opération d'aspiration a lieu.

3. Dispositif d'enlèvement de la couche de verre lubrifiante présente sur un tube métallique extrudé (7), utilisant un procédé selon l'une des revendications précédentes, comprenant une cabine (2) de projection d'eau sous haute pression avec des buses (22) disposées en anneau pour détacher la couche de verre lubrifiante, située sur la surface extérieure d'un tube métallique extrudé (7), au moyen de jets d'eau haute pression, **caractérisé en ce que** le dispositif comprend une machine de dressage (4) configurée pour dresser le tube métallique, afin que la couche de verre lubrifiante présente dans le tube métallique soit brisée et décollée, sachant qu'à la machine de dressage est raccordée un système générateur de vide (6) configuré pour détacher et aspirer les particules de verre présentes dans le tube (7).

4. Dispositif selon la revendication 3, **caractérisé en ce que** la cabine (2) de passage aux jets d'eau haute pression présente au moins un porte-buses (21) en partie annulaire contre lequel sont disposées les buses (22).

5. Dispositif selon la revendication 4, **caractérisé en ce que** le porte-buses (21) est déplaçable axialement via un tube métallique (7) reçu.

6. Dispositif selon la revendication 4, **caractérisé en ce que** sont prévus des moyens de déplacement d'un tube métallique (7) à travers le porte-buses (21).

7. Dispositif selon l'une des revendications 3 à 6, **caractérisé en ce que** la machine de dressage (4) est reliée à la cabine (2) de passage aux jets haute pression via un moyen de transport.

8. Dispositif selon l'une des revendications 3 à 7, **caractérisé en ce que** le système générateur de vide (6) est relié à la machine de dressage (4) via un moyen de transport.

9. Dispositif selon l'une des revendications 3 à 8, **caractérisé en ce que** le système générateur de vide (6) présente un obturateur (61) remplaçable harmonisé avec un tube métallique (7) à traiter.

10. Dispositif selon l'une des revendications 3 à 9, **caractérisé en ce que** le système générateur de vide (6) est relié à un séparateur cyclone (62) et/ou avec au moins un élément filtrant pour retirer les particules de verre aspirées en suspension dans l'air sortant.
